# EUROPÄISCHE PATENTSCHRIFT

(11) **EP 1 358 976 B1**
(45) Veröffentlichungstag und Bekanntmachung des Hinweises auf die Patenterteilung: **04.01.2006**
(21) Anmeldenummer: 03010440.0
(22) Anmeldetag: 01.07.2000
(51) Int. Cl.: B26F 1/16, B26F 1/38, B26D 1/44, B26D 1/14, B26D 1/26

(54) **Vorrichtung zum Herauslösen von Teilbereichen aus einem bahnartigen Folienmaterial**
Device for detaching parts of a material in the form of a web
Outil pour détacher parties d'un matériau en forme de bande

(30) Priorität: 13.07.1999 DE 29911914 U
(43) Veröffentlichungstag der Anmeldung: 05.11.2003
(62) Teilanmeldung aus: 00113958.3
(73) Patentinhaber: Harro Höfliger Verpackungsmaschinen GmbH, 71573 Allmersbach im Tal (DE)
(72) Erfinder: Grotehusmann, Rolf, 74535 Mainhardt (DE)
(74) Vertreter: Müller, Hans

(56) Entgegenhaltungen:
- DE-A- 1 611 733
- DE-U- 9 206 629
- GB-A- 618 008
- US-A- 3 786 564

## Beschreibung

### TECHNISCHES GEBIET

Die vorliegende Erfindung betrifft eine Vorrichtung zum Herauslösen von Teilbereich aus einem bahnartigen Folienmaterial. Das Folienmaterial kann ein Einschicht- oder Mehrschicht-Material sein und beispielsweise auf einem Rollenkörper aufgewickelt vorhanden sein. Von diesem Rollenkörper kann eine derartige Bahn abgezogen und in einem getakteten oder kontinuierlich ablaufenden Arbeitsverfahren bearbeitet wie beispielsweise verformt werden. Entsprechend dem jeweiligen Anwendungsfall kann es erforderlich werden, Teilbereiche aus dem bahnartigen Folienmaterial herauszulösen.

### STAND DER TECHNIK

Es ist bekannt, aus einem Folienmaterial Teilbereiche herauszustanzen. Je nach Art und Dicke des zu zertrennenden Folienmaterials sowie der Größe und Länge der Stanzlinie können sehr hohe Stanzkräfte erforderlich werden. Die entsprechenden Stanz-Vorrichtungen müssen dann entsprechend kräftig dimensioniert sein. Je schwerer die Stanzvorrichtungen werden, desto weniger geeignet sind sie, während des Stanzvorganges mit der sich in Transportrichtung bewegenden Folienbahn mitbewegt zu werden. Stanzvorrichtung eignen sich daher vorwiegend für stationäre Stanzvorgänge.

GB-A-618,008 offenbart eine Vorrichtung gemäß Oberbegriff des Anspruchs 1. Bei dieser Vorrichtung ist ein Niederhalter neben der Schneidkante vorhanden, der sich während des Schneidvorganges auf den jeweils herauszutrennenden Teilbereich pressen lässt.

Aus der US-A-3, 786,564 ist ein Teppichschneider mit einem rotierbaren Schneidwerkzeug bekannt, mit dem sich kreisrunde Teppichstücke aus einem Teppich herausschneiden lassen. Außerhalb des in einem ziehenden Schnitt durch den Teppich hindurchziehbaren Schneidwerkzeuges besitzt der topfartige Schneider nach unten auskragende, nadelförmige Elemente, die zum Niederhalten eines Teppichs möglicherweise sinnvoll zu verwenden sind, dagegen nicht geeignet sind zum Niederhalten von in sich flexiblem, nachgiebigem Material, wie es ein Folienmaterial ist.

Ein Werkzeug, das eine Schneidkante aufweist, die in einem ziehenden Schnitt durch eine Folienmaterial-Bahn hindurchgezogen werden kann, ist schließlich auch noch aus der DE-A-16 11 733 bekannt. Der Werkzeugträger ist nicht zu dem an ihm befestigten Werkzeug relativ bewegbar, so dass kein Niederhalter wirkungsmäßig vorhanden sein kann.

### DARSTELLUNG DER ERFINDUNG

Ausgehend von diesem Stand der Technik liegt der Erfindung die Aufgabe zugrunde, eine wirtschaftlich günstige Möglichkeit zum Herauslösen von Teilbereichen aus einem bahnartigen Folienmaterial anzugeben, insbesondere auch bei sich bewegendem Folienmaterial.

Diese Erfindung ist durch die Merkmale des Anspruchs 1 gegeben. Weiterbildungen der Erfindung sind Gegenstand von Unteransprüchen.

Die erfindungsgemäße Vorrichtung besitzt einen inneren und einen äußeren Niederhalter. Durch das gemeinsame Halten des bahnartigen Folienmaterials mittels eines äußeren und gleichzeitig eines inneren Niederhalters wird die Folienbahn im Bereich des herzustellenden Schnittes straff und unverrückbar gehalten. Dies ermöglicht präzise Schnitte.

Im Allgemeinen wird es erforderlich sein, die in sich regelmäßig flexible Folienmaterial-Bahn während des Einwirkens durch die erfindungsgemäße Vorrichtung so in ihrer Lage zu fixieren, dass beim Einwirken der Vorrichtung keine unerwünschten Verschiebungen in der Folienmaterial-Bahn auftreten können. Eine einfache Möglichkeit dazu eröffnet sich durch den Einsatz von auf die Bahn einwirkendem Unterdruck.

Bei einer auch in der Zeichnung dargestellten Anwendungsvariante ist die Folienmaterial-Bahn der kragenartige Randbereich eines mit einem flüssigen oder pastenförmigen Füllstoff gefüllten Beutels. In diesem Randbereich ist eine untere Bahn, die zu einem topfartigen Behältnis verformt und mit dem Füllstoff gefüllt ist, mit einer oberen Bahn, die den Deckel dieses topfartigen Behältnisses bildet, füllstoffdicht verbunden. Mehrere derartiger Behältnisse sind gleichzeitig in der von einem Rollenkörper abgezogenen Folienmaterial-Bahn vorhanden. Mit der erfindungsgemäßen Vorrichtung können dann die in einem Bahnbereich vorhandenen mehreren topfartigen Behältnisse aus der Bahn herausgetrennt werden. Während des Trennvorganges wird die Vorrichtung mit der sich fortbewegenden Bahn mitbewegt.

Bei diesem in der Zeichnung dargestellten Ausführungsbeispiel bestehen die beiden Bahnen, aus denen die Behältnisse hergestellt sind, aus wasserlöslichem Folienmaterial. Weitere Ausführungsformen zu diesem Anwendungsfall und der dabei verwendeten Vorrichtung sind in der Zeichnung dargestellt.

In der Zeichnung dargestellt sind Ausführungsformen, bei der die Schneidkante in einem ziehenden Schnitt durch die Folienmaterial-Bahn hindurchgezogen wird.

Ausführungsformen dafür beinhalten beispielsweise, dass die Messerschneide senkrecht zum Folienmaterial zuerst in das Folienmaterial hineinbewegt wird und dass dann die Messerschneide in Rotation um eine Drehachse gebracht wird. Die Drehachse ist dabei der Mittelpunkt eines Kreisbogen. Mit einer derartigen Vorrichtung können im Grundriss kreisförmige Teilbereiche aus einer Folienmaterial-Bahn herausgetrennt werden.

Wie in der Zeichnung näher dargestellt ist, kann die Messerschneide einer derartigen Vorrichtung im Grundriss bereits kreisbogenförmig geformt sein. Die Schneide kann dabei einen Zackenschliff oder auch einen Wellenschliff besitzen.

Wie bereits erwähnt, ist ein Niederhalter neben der Messerschneide vorhanden, der gegen das Folienmaterial gepresst werden kann. Dieser Niederhalter hält die Folienmaterial-Bahn während des Zertrennvorganges unverrückbar fest. Ein derartiger Niederhalter kann auch im Innenraum, der von der kreisförmig rotierend antreibbaren Messerschneide umschlossen ist, angeordnet werden.

Nach einer anderen Ausführungsvariante für eine Vorrichtung zum Erzeugen eines ziehenden Schnittes ist die Messerschneide an einem Rotationszylinder vorhanden. Dabei kann die Messerschneide beziehungsweise der Rotationszylinder senkrecht zum Folienmaterial so bewegt werden, dass sie in das Folienmaterial sich hinein bewegt.

Die Messerschneide kann eine Rasierklinge sein. Die Längsachse der Rasierklinge ist in einem spitzen Winkel zur Ebene der Folienmaterial-Bahn angeordnet, um den gewünschten ziehenden Schnitt zu ermöglichen.

Weitere Vorteile und Merkmale der Erfindung sind den in den Ansprüchen ferner angegebenen Merkmalen sowie den in der Zeichnung dargestellten Ausführungsbeispielen zu entnehmen.

### KURZE BESCHREIBUNG DER ZEICHNUNG

Die Erfindung wird im Folgenden anhand der in der Zeichnung dargestellten Ausführungsbeispiele näher beschrieben und erläutert. Es zeigen:
- Fig. 1: eine erste Ausführungsform einer Vorrichtung in perspektivisch auseinandergezogener Darstellung zum Herauslösen von Teilbereichen aus einem bahnartigen Folienmaterial mit einer topfartige Einwölbungen aufweisenden Transportplatte, in die von oben die zu zerteilende, zu aneinanderhängenden topfartigen Behältnissen verformte Folienmaterial-Bahn eingesetzt wird,
- Fig. 2: eine Darstellung der in der Transportplatte einsitzenden Folienmaterial-Bahn gemäß Fig. 1,
- Fig. 3: eine Teilansicht der Darstellung des Trennvorganges der Folienmaterial-Bahn, bei der die Vorrichtung eine rotierende Schneidkante besitzt, mittels der ein ziehender Schnitt durch die Folienmaterial-Bahn erzeugt werden kann, wobei die Schneidkante einen Zackenschliff besitzt,
- Fig. 4: eine Teilansicht von Fig. 3 mit einer Messerschneide, die einen Wellenschliff besitzt, und
- Fig. 5: eine Darstellung ähnlich der von Fig. 4, mit einer Messerschneide, die durch eine schräg positionierte Rasierklinge verwirklicht ist.

### WEGE ZUM AUSFÜHREN DER ERFINDUNG

Eine in Fig. 1 ausschnittsweise dargestellte Trennstation 10 ist Teil einer Maschinenanlage, mittels der eine untere Folienbahn 12 und eine obere Folienbahn 14 so behandelt sind, dass die untere Bahn 12 zu topfartigen Behältnissen 16 verformt, mit Füllstoff 18 befüllt und mittels der oberen Bahn 14 verschlossen wurde. Die dadurch entstehende Folienmaterial-Bahn 20 besitzt also voneinander getrennte Bereiche, die topfartige Behältnisse 16 darstellen.

Die topfartigen Behältnisse 16 sind durch Randbereiche 22 voneinander getrennt. In diesen Randbereichen 22 sind die beiden Bahnen 12, 14 fest miteinander verbunden. Im vorliegenden Fall sind die beiden Bahnen, die wasserlöslich sind, in den Randbereichen 22 miteinander verschweißt. In diesen Randbereichen 22 wird die Folienmaterial-Bahn 20 zertrennt, sc dass die topfartigen Behältnisse 16 dann einzeln vorhanden sind. Die im vorliegenden Fall zusammenhängenden Randbereiche 22 stellen ein Abfallprodukt dar.

Während des Transports der Folienmaterial-Bahn 20 durch die Trennstation 10 wird die Bahn 20 auf einer Transportplatte liegend 24 in Transportrichtung 26 bewegt. Die Transportrichtung 26 steht senkrecht auf der Zeichenebene der Figuren 1 und 2. Während des Transportes der Transportplatte 24 in Transportrichtung 26 mit im vorliegenden Fall konstanter Geschwindigkeit, was bedeutet, dass auch die Trennstation 10 während des Trennvorganges mit dieser Transportgeschwindigkeit bewegt wird, wandert die Transportplatte 24 über einen maschinellen Unterbau 25.

Die Transportplatte 24 besitzt der Anzahl der topfartigen Behältnisse 16 entsprechende Einwölbungen 28, die der Größe und Form der Behältnisse 16 entsprechen. Im Boden einer jeden Einwölbung 28 führt ein Stichkanal 30 zu einem Querkanal 32, der leitungsmäßig mit einem Längskanal 34 verbunden ist. Vom Längskanal 34 führt eine Leitung 36 zu einem Vakuumerzeuger 38. Mit Hilfe des Vakuumerzeugers 38 kann also ein Unterdruck in der Einwölbung 28 erzeugt werden. Bei in den Einwölbungen 28 einsitzender Folienmaterial-Bahn 20, was in Fig. 2 dargestellt ist, wird die Bahn 20 also in den Einwölbungen 28 und damit an der Transportplatte 24 lagefixiert.

Bei den in den Figuren 3, 4 und 5 dargestellten Ausführungsformen sind in der Trennstation 10 Rotationskörper 50 vorhanden, mit denen die einzelnen topfartigen Behältnisse 16 aus der Folienmaterial-Bahn 20 herausgetrennt werden können.

Das anschließende Herausheben der topfartigen Behältnisse 16 von der Transportplatte 24 kann beispielsweise über Saugeinrichtungen erfolgen.

Jeder Rotationskörper 50 besitzt ein Plattenteil 52, an dem nach unten auskragend eine Ringschneide 54 befestigt ist. Der freie Rand der Ringschneide 54 bildet die Schneidkante 51. Der Rotationskörper 50 kann um eine zentrale Rotationsachse 53 in Rotation versetzt werden (Pfeil 56). Außerdem kann der Rotationskörper 50 nach unten, senkrecht auf die Folienmaterial-Bahn 20 bewegt werden (Pfeil 58).

Unterhalb der Ringschneide 54 ist in der Transportplatte 24 . 1 eine Ringnut 60 eingeformt. Beim Abwärtsbewegen des Rotationskörpers 50 und damit auch der Ringschneide 54 (Pfeil 58.1) in Richtung auf die Folienmaterial-Bahn 20 wird dieselbe in die Folienmaterial-Bahn eindringen und infolge ihrer Rotation um die Rotationsachse 53 die Bahn 20 zerschneiden. Das Zerschneiden erfolgt in einer Art ziehendem Schnitt durch den am unteren Ende der Ringschneide ausgebildeten Zackenschliff 62. Bei der Ausführungsform gemäß Fig. 4 ist statt des Zackenschliffs 62 ein Wellenschliff 64 vorhanden.

Bei den Vorrichtungen gemäß Fig. 3, 4 und 5 ist außerhalb des Rotationskörpers 50 ein ringförmiger äußerer Niederhalter 66 vorhanden. Am unteren Ende des ringförmigen Niederhalters 66 ist ein elastisch nachgiebiges Material 68 vorhanden. Mit Hilfe dieses Materials 68 wird die Folienmaterial-Bahn 20 fest an der Transportplatte 24.1 gehalten, während sie, die Bahn 20, durch die Ringschneide 54 zertrennt wird.

Um einen sauberen Schnitt durch die Folienmaterial-Bahn 20 zu ermöglichen, kann auch, wie in Fig. 3 dargestellt, in dem Innenraum 70, der von der Ringschneide 54 umschlossen wird, ein innerer Niederhalter 72 angeordnet sein. Zusammen mit dem Rotationskörper 50 bewegen sich also der äußere und der innere Niederhalter 68, 72 gegen die Folienmaterial-Bahn 20 und halten dieselbe jeweils unmittelbar neben der Ringschneide 54 fest an der Transportplatte 24.1. Zusätzlich wirkt im vorliegenden Fall noch der Vakuumerzeuger 38 auf die Folienmaterial-Bahn 20 ein, der dieselbe in den Einwölbungen 28 der Transportplatte 24.1 festgesaugt hält.

Bei der in Fig. 5 dargestellten Ausführungsform ist die Messerschneide in Form einer Rasierklinge 80 ausgebildet. Die Rasierklinge 80 ist mit ihrer Schneidkante 82 so angeordnet, dass sie einen spitzen Winkel 84 mit der Oberfläche der Folienmaterial-Bahn 20 bildet. Dazu sind die Befestigungsstellen 86 der Rasierklinge 80 an dem Rotationskörper 50.7 entsprechend angeordnet. Auch bei dieser Ausführungsform können innere und äußere Niederhalter 66, 72, wie im Zusammenhang mit Fig. 3 beschrieben, vorgesehen werden.

Auf den Zackenschliff 62 oder den Wellenschliff 64 könnte verzichtet werden und dafür das Plattenteil 52 (Fig. 3) ebenfalls in einem spitzen Winkel 84 zur Folienmaterial-Bahn 20 angeordnet werden. Beim Beibehalten der Rotationsachse 53 würde dann ebenfalls ein ziehender Schnitt der am Plattenteil 52 vorhandenen Ringschneide 54 durch die Bahn 20 hindurch ermöglicht werden. Es wären dann vergleichbare Verhältnisse wie bei der Rasierklinge 80 vorhanden.

## Patentansprüche

1. Vorrichtung (10) zum Herauslösen von Teilbereichen aus einem bahnartigen Folienmaterial (20),
- mit einer Schneidkante (51, 82),
-- die in einem ziehenden Schnitt durch die Folienmaterial-Bahn (20) hindurchziehbar ist,
-- die in Richtung senkrecht zum Folienmaterial (20) in das Folienmaterial (20) hineinbewegbar ist,
-- die in Rotation um eine Rotationsachse (53) bringbar ist,
- mit zumindest einem Niederhalter (66, 72) neben der Schneidkante (51, 82), der auf das Folienmaterial (20) pressbar ist,
- **dadurch gekennzeichnet, dass**
- im Innenraum (70), der von der kreisförmig rotierend antreibbaren Schneidkante (51, 82) umschlossen ist, ein innerer Niederhalter (72) vorhanden ist, der in Richtung zum Folienmaterial (20) nachgiebig gelagert ist,
- im Außenraum, der den von der rotierend antreibbaren Schneidkante (51, 82) umschlossenen Raum außen umgibt, ein äußerer Niederhalter (66, 68) vorhanden ist.

2. Vorrichtung nach Anspruch 1,
- **dadurch gekennzeichnet, dass**
- die Schneidkante (51, 82) im Grundriss kreisbogenförmig geformt ist, wobei der Mittelpunkt des Kreisbogens die Rotationsachse (53) ist

3. Vorrichtung nach Anspruch 1 oder 2,
- **dadurch gekennzeichnet, dass**
- der äußere Niederhalter (66) ringförmig und an seinem unteren Ende ein elastisch nachgiebiges Material (68) vorhanden ist.

4. Vorrichtung nach einem der Ansprüche 1 bis 3,
- **dadurch gekennzeichnet dass**
- die Schneidkante (51) einen Zackenschliff besitzt.

5. Vorrichtung nach einem der Ansprüche 1 bis 3,
- **dadurch gekennzeichnet, dass**
- die Schneidkante (51) einen Wellenschliff besitzt.

6. Vorrichtung nach einem der Ansprüche 1 bis 5,
- **dadurch gekennzeichnet, dass**
- zumindest eine Messerschneide (54, 80) an einem Rotationszylinder (50) vorhanden ist,
- der Rotationszylinder (50) in Rotation um eine Rotationsachse (53) bringbar ist,
- diese Rotationsachse durch die Längsachse des Rotationszylinders (50) geht,
- die Messerschneide (54, 80) in Richtung senkrecht zum Folienmaterial (20) in das Folienmaterial (20) hinein bewegbar ist

7. Vorrichtung nach Anspruch 6,
- **dadurch gekennzeichnet, dass**
- der Rotationszylinder (50) mit der Messerschneide (54, 80) in Richtung senkrecht zum Folienmaterial (20) bewegbar ist.

8. Vorrichtung nach einem der Ansprüche 6 oder 7,
- **dadurch gekennzeichnet, dass**
- die Messerschneide eine Rasierklinge (80) ist
- die Längsachse der Rasierklinge in einem spitzen Winkel (84) zur Ebene der Folienmaterial-Bahn (20) vorhanden ist.

## Claims

1. Device (10) for detaching sections from a web-like film material (20),
- having a cutting edge (51, 82),
- which can be drawn with a drawing cut through the web (20) of film material,
- which can be moved into the film material (20) in the direction perpendicular to the film material (20),
- which can be set in rotation about a rotation axis (53),
- having at least one hold-down (66, 72) next to the cutting edge (51, 82), which hold-down (66, 72) can be pressed onto the film material (20),
**characterized in that**
- there is an inner hold-down (72) in the interior space (70) which is enclosed by the cutting edge (51, 82), which can be rotationally driven in a circular manner, which inner hold-down (72) is resiliently mounted in the direction of the film material (20),
- there is an outer hold-down (66, 68) in the exterior space which surrounds on the outside the space enclosed by the cutting edge (51, 82) which can be rotationally driven.

2. Device according to Claim 1, **characterized in that** the cutting edge (51, 82) is formed in the shape of an arc of a circle in horizontal projection, the centre of the arc of the circle being the rotation axis (53).

3. Device according to Claim 1 or 2, **characterized in that** the outer hold-down (66) is annular and there is an elastically resilient material (68) at its bottom end.

4. Device according to one of Claims 1 to 3, **characterized in that** the cutting edge (51) has a serrated finish.

5. Device according to one of Claims 1 to 3, **characterized in that** the cutting edge (51) has a wavelike finish.

6. Device according to one of Claims 1 to 5, **characterized in that**
- there is at least one cutter (54, 80) on a rotary cylinder (50),
- the rotary cylinder (50) can be set in rotation about a rotation axis (53),
- this rotation axis passes through the longitudinal axis of the rotary cylinder (50),
- the cutter (54, 80) can be moved into the film material (20) in a direction perpendicular to the film material (20).

7. Device according to Claim 6, **characterized in that** the rotary cylinder (50) can be moved with the cutter (54, 80) in a direction perpendicular to the film material (20).

8. Device according to either of Claims 6 and 7, **characterized in that**
- the cutter is a razor blade (80),
- the longitudinal axis of the razor blade is at an acute angle (84) to the plane of the web (20) of film material.

## Revendications

1. Dispositif (10) pour détacher des régions partielles d'un matériau en feuille (20) du genre bande,
- avec un tranchant (51, 82),
-- qui peut être tiré en une coupe tirée à travers la bande (20) de matériau en feuille,
-- qui peut être déplacé à l'intérieur du matériau en feuille (20) perpendiculairement au matériau en feuille (20),
-- qui peut être mis en rotation autour d'un axe de rotation (53),
- avec au moins un serre-flan (66, 72) à côté du tranchant (51, 82), qui peut être pressé sur le matériau en feuille (20),
**caractérisé en ce que**
- un serre-flan intérieur (82), qui est monté flexible en direction du matériau en feuille (20), est présent dans l'espace intérieur (70) qui est circonscrit par le tranchant (51, 82) pouvant être entraîné en rotation circulaire,
- un serre-flan extérieur (66, 68) est présent dans l'espace extérieur qui entoure extérieurement l'espace circonscrit par le tranchant (51, 82) pouvant être entraîné en rotation.

2. Dispositif selon la revendication 1, **caractérisé en ce que** le tranchant (51, 82) est en forme d'arc de cercle en projection horizontale, le centre de l'arc de cercle étant l'axe de rotation (53).

3. Dispositif selon la revendication 1 ou 2, **caractérisé en ce que** le serre-flan extérieur (66) est de forme annulaire, et un matériau élastiquement flexible (68) est présent à son extrémité intérieure.

4. Dispositif selon l'une des revendications 1 à 3, **caractérisé en ce que** le tranchant (51) présente une face dentelée.

5. Dispositif selon l'une des revendications 1 à 3, **caractérisé en ce que** le tranchant (51) présente une face ondulée.

6. Dispositif selon l'une des revendications 1 à 5, **caractérisé en ce que**
- au moins une lame de coupe (54, 80) est présente sur un cylindre de révolution (50),
- le cylindre de révolution (50) peut être amené en rotation autour d'un axe de rotation (53),
- cet axe de rotation passe par l'axe longitudinal du cylindre de révolution (50),
- la lame de coupe (54, 80) peut être déplacée à l'intérieur du matériau en feuille (20) perpendiculairement au matériau en feuille (20),

7. Dispositif selon la revendication 6, **caractérisé en ce que** le cylindre de révolution (50) muni de la lame de coupe (54, 80) peut être déplacé perpendiculairement au matériau en feuille (20).

8. Dispositif selon la revendication 6 ou 7, **caractérisé en ce que**
- la lame de coupe est une lame de rasoir (80),
- l'axe longitudinal de la lame de rasoir forme un angle aigu (84) avec le plan de la bande (20) de matériau en feuille.
